# EUROPÄISCHE PATENTSCHRIFT

(11) **EP 0 187 234 B1**
(45) Veröffentlichungstag und Bekanntmachung des Hinweises auf die Patenterteilung: **18.12.1991**
(21) Anmeldenummer: 85114676.1
(22) Anmeldetag: 19.11.1985
(51) Int. Cl.: F24H 3/06

(54) **Verfahren und Vorrichtung zur Erwärmung der Raumluft**
Method of and means for heating the room air
Procédé et dispositif pour le chauffage de l'air de locaux

(30) Priorität: 07.01.1985 DE 3500292
(43) Veröffentlichungstag der Anmeldung: 16.07.1986
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Trümper, Heinrich, Prof. Dipl.-Ing., D-5100 Aachen (DE); Knoche, Karl-Friedrich, Prof. Dr. Ing., D-5100 Aachen (DE); Hain, Klaus, Dipl.-Ing., D-5100 Aachen (DE)
(74) Vertreter: Heim, Johann-Ludwig, Dipl.-Ing.

(56) Entgegenhaltungen:
- EP-A- 0 083 726
- DE-A- 3 308 700
- FR-A- 1 400 745

## Beschreibung

Die vorliegende Erfindung hat zum Inhalt ein Verfahren zur Erwärmung von Raumluft, insbesondere von Wohnungen, unter Einsatz einer fossile Brennstoffe verarbeitenden Wärmequelle, eines Wasserwärmespeichers sowie einer Wärmetauscher-Einrichtung im Abgasstrom der Wärmequelle, wobei die Raumluft im Wärmetauscher vom Abgasstrom erwärmt und wobei dem Abgaswärmetauscher ein Abluftwärmetauscher vorgeschaltet ist und die zu erwärmende Außenluft zunächst durch den Abluftwärmetauscher und daraufhin durch den Abgaswärmetauscher geführt und zweistufig erwärmt wird und wobei weiterhin die Abluft nach Verlassen des für die Außenluft ersten Wärmetauschers in den Brennraum der Wärmequelle eingespeist und mit dem Abgas der Wärmequelle dem für die Außenluft zweiten Wärmetauscher zugeführt und gemeinsam mit diesen Abgasen als Fortluft ausgetragen wird.

Die Erfindung betrifft auch eine Vorrichtung zur Durchführung des Verfahren.

Aus der DE OS 3 308 700 ist eine Einrichtung zum Heizen und Lüften eines Raums unter Verwendung einer brennstoffbeheizten Wärmequelle bekanntgeworden. Hierbei wird sowohl die Abluft aus dem zu belüftenden Raum abgeführt als auch beheizte Zuluft in diesen Raum eingeführt.

Damit nicht abwärts der Wärmequelle mit Frischluft zufolge von im Laufe der Zeit eintretenden Undichtigkeiten gemischt wird, ist ein Zwischenkreislauf vorgesehen, so daß die Wärme aus der Abluft beziehungsweise aus dem Abgas nur über diesen Zwischenkreislauf auf die zu beheizende Frischluft in einer einstufigen Wärmeübertragung übertragen wird.

Die Einrichtung besitzt einen Einlaß für kalte Frischluft und einen Austritt für warme Frischluft, weil die Frischluft über den bereits erwähnten Zwischenkreislauf erwärmt wird. Die Einrichtung besitzt weiterhin einen Einlaß für warme Abluft, die im Wärmetausch mit dem warmen Abgas von der Wärmequelle gebracht wird. Die warme Abluft wird dann dem Feuerungsraum zugeführt und dient als Verbrennungsluft. Hierbei tritt der Nachteil auf, daß der Wärmeinhalt der warmen Abluft nur ungenügend ausgenutzt wird.

Der vorliegenden Erfindung liegt die Aufgabe zugrunde, eine Einrichtung zum Heizen und Lüften zu schaffen, bei dem die Wärme der warmen Abluft und die Abgase der Wärmequelle noch besser ausgenutzt werden können.

Die Lösung der Aufgabe erfolgt mittels des eingangs näher geschilderten Verfahrens.

Zur Ausgestaltung der Mittel für die Durchführung des Verfahrens besteht die Erfindung darin, daß ein eine fossile Brennstoffe verarbeitende Wärmequelle, ein Wasserwärmerspeicher, ein in Richtung der Außenluft stromabwärts liegender erster Wärmetauscher und ein stromaufwärts liegender zweiter Wärmetauscher vorgesehen sind und bei dem weiterhin eine den die Abluft stromabwärts des Wärmetauschers in den Brennraum der Wärmequelle leitenden, außerhalb des die Wärmequelle einschließenden Gehäuses verlaufender Abluftkanal vorgesehen ist.

Durch diese Merkmale gelingt eine besonders einfache Durchführung des Verfahrens.

Die Erfindung ist nachstehend anhand der Zeichnung beispielsweise näher erläutert. Diese zeigt in der einzigen Figur eine Prinzipdarstellung der erfindungsgemäßen Vorrichtung zur Durchführung des erfindungsgemäßen Verfahrens.

Die allgemein mit 1 bezeichnete Vorrichtung beherbergt im dargestellten Beipiel innerhalb eines Gehäuses 2 von unten nach oben: einen Warmwasserwärmespeicher 3, eine erdgasbefeuerte Wärmequelle 4 sowie einen zweistufigen Wärmetauscher 5 als zweistufiger Kreuzstromwärmetauscher.

Der Warmwasserwärmespeicher 2 ist mit einem Kaltwasserzulauf 6 und einem Warmwasserablauf 7, z. B. zum Anschluß an Badezimmerinstallationen o. dgl., versehen. Innerhalb des Wärmespeichers 3 befindet sich ein Wärmetauscher 8 für einen Sekundärheizkreis 9, der zur Übernahme der Heizspitzen dient, wenn die Beheizung mit erwärmter Zuluft, wie dies weiter unten näher beschrieben ist, nicht mehr ausreichen sollte.

Die erdgasbetriebene Wärmequelle 4 gibt zunächst ihre Wärme an einen Wasserwärmetauscher 10 ab, der, wie dargestellt, Wasser aus dem Wärmespeicher 3 entnimmt und dem Wärmespeicher erwärmtes Wasser zuführt.

Der für die Erfindung wesentliche Wärmetauscher 5 ist, wie bereits oben erwähnt, als zweistufiger Kreuzstromwärmetauscher ausgebildet, wobei es allerdings auf den Kreuzstrom an sich nicht ankommt, vielmehr auf die Zweistufigkeit. Er ist mit vier Anschlüssen versehen, und zwar mit einem Abluftansaugstutzen 11, einem Außenluftansaugstutzen 12, einem Zuluftabgabestutzen 13 sowie einem Fortluftabgabestutzen 14. Die Außenluft wird über symbolisch angedeutete Gebläse 15 angesogen, während die Fortluft über ebenfalls symbolisch angedeutete Gebläse 16 ausgetragen wird.

Wie aus der Zeichnung erkennbar, trägt das Gebläse 16 nicht nur die Fortluft aus, sondern in gleicher Weise auch die aus dem Brennraum 20 des Erdgasbrenners 4 kommenden Abgase.

Über die Leitung 21 wird die Abluft, nachdem sie den Wärmetauscher 18 durchströmt hat dem Feuerraum 20 zugeführt und bildet als wärmere Verbrennungsluft einen Beitrag zur Optimierung des Brenners und des Gedamtwirkungsgrades. Das Abluft-/Abgasgemisch wird dann über die Kammer 17a durch das Gebläses 16 ausgetragen.

Wie erkennbar ist der zweite, nachgeschaltete Wärmetauscher, mit 19 bezeichnet, abgas-/abluftbeheizt. Damit wird die vorgewärmte Außenluft weiter erwärmt und als Zuluft über den Zuluftstutzen 13 einem Raum bzw. einem Verteilersystem für mehrere Räume zugeführt.

In Strömungsrichtung der Abluft gesehen kann am Ende des Wärmetauschers 18 eine Mischeinrichtung 22 vorgesehen sein, mit der die Abluft entweder der Kammer 17a zuführbar ist oder aber der Leitung 21 und damit als Brennluft dem Erdgasbrenner zur Verfügung steht.

## Patentansprüche

1. Verfahren zur Erwärmung der Raumluft, insbesondere von Wohnungen, unter Einsatz einer fossile Brennstoffe verarbeitenden Wärmequelle, eines Wasserwärmespeichers sowie einer Wärmetauscher-Einrichtung im Abgasstrom der Wärmequelle, wobei die Raumluft im Wärmetauscher vom Abgasstrom erwärmt und wobei dem Abgaswärmetauscher ein Abluftwärmetauscher vorgeschaltet ist und die zu erwärmende Außenluft zunächst durch den Abluftwärmetauscher und daraufhin durch den Abgaswärmetauscher geführt und zweistufig erwärmt wird, wobei die Abluft nach Verlassen des für die Außenluft ersten Wärmetauschers in den Brennraum der Wärmequelle eingespeist und mit dem Abgas der Wärmequelle dem für die Außenluft zweiten Wärmetauscher zugeführt und gemeinsam mit diesen Abgasen als Fortluft ausgetragen wird.

2. Vorrichtung zur Durchführung des Verfahrens nach Anspruch 1, mit einer fossile Brennstoffe verarbeitenden Wärmequelle (4), einem Brennraum (20), einem Wasserwärmespeicher (3), einer Wärmetauscher-Einrichtung im Abgasstrom der Wärmequelle (4), einem in Richtung der Außenluft stromabwärts liegenden Abluftwärmetauscher (18) und einem stromaufwärts liegenden Abgaswärmetauscher (19), gekennzeichnet durch einen die Abluft aus dem Abluftwärmetauscher (18) in den Brennraum (20) der Wärmequelle (4) leitenden und außerhalb des die Wärmequelle (4) einschließenden Gehäuses (2) verlaufenden Abluftkanal (21).

3. Vorrichtung nach Anspruch 2, dadurch gekennzeichnet, daß hinter dem Abluftwärmetauscher (18) eine Trenneinrichtung (22) für Teilströme der Abluft vorgesehen ist.

## Claims

1. A process of heating room air, particularly in apartments, by means of a heat source for processing fossil fuels, a water heat accumulator and heat exchanger means in the exhaust gas stream from the heat source, wherein the room air is in the heat exchanger by the exhaust gas stream, the exhaust gas heat exchanger is preceded by an exhaust air heat exchanger, the outdoor air to be heated is passed first through the exhaust air heat exchanger and subsequently through the exhaust gas heat exchanger and is heated up in two stages and the exhaust air which has left that heat exchanger which is first flown through by the outdoor air is fed to the combustion chamber of the heat source and together with the exhaust gas from the heat source is fed to the second heat exchanger flown through by the outdoor air and together with said exhaust gases is discharged from said second heat exchanger as outgoing air.

2. An apparatus g for carrying out the process according to claim 1 comprising a heat source (4) for processing fossile fuels in a combustion chamber (20), a water heat accumulator (3), heat exchanger means in the exhaust gas stream from the heat source (4), an exhaust air heat exchanger (18), which is arranged downstream in the direction of flow of the outdoor air, and an upstream exhaust heat exchanger (19), characterized by an exhaust air passage (21), which conducts the exhaust air from the exhaust air heat exchanger (18) to the combustion chamber (20) of the heat source (4) and is disposed outside the housing (2) in which the heat source (4) is enclosed.

3. An apparatus according to claim 2, characterized in that the exhaust air heat exchanger (18) is succeeded by means (22) for dividing the exhaust air into partial streams.

## Revendications

1. Procédé pour le chauffage de l'air de locaux, notamment de logements, au moyen d'une source de chaleur marchant sur des combustibles minéraux, d'un accumulateur d'eau chaude ainsi que d'un dispositif échangeur de chaleur prévu dans le flux des gaz brûlés de la source de chaleur, l'air étant chauffé dans l'échangeur de chaleur par les gaz brûlés, lequel échangeur est précédé d'un échangeur de chaleur utilisant l'air venant du local et dans lequel circule l'air à chauffer avant d'arriver dans l'échangeur de chaleur utilisant les gaz brûlés pour être chauffé dans un deuxième étage, l'air venant du premier échangeur de chaleur étant canalisé dans la chambre de combustion de la source de chaleur pour être conduit avec les gaz brûlés de la source de chaleur vers le deuxième échangeur de chaleur et évacué ensuite ensemble avec ces gaz.

2. Dispositif pour l'application du procédé suivant la revendication 1, avec une source de chaleur (4) marchant sur des combustibles minéraux, une chambre de combustion (20), un accumulateur d'eau chaude (3), un dispositif échangeur de chaleur dans le courant des gaz brûlés de la source de chaleur (4), un échangeur de chaleur (18) exploitant l'air venant du local, et disposé en aval dans le courant de l'air extérieur, et un échangeur de chaleur (19) utilisant les gaz brûlés, en amont, caractérisé par une conduite (21) disposée en dehors du carter (2) de la source de chaleur (4) et canalisant l'air de l'échangeur de chaleur (18) vers la chambre de combustion (20) de la source de chaleur (4).

3. Dispositif suivant la revendication 2, caractérisé par le fait qu'il est prévu en aval de l'échangeur de chaleur (18) un dispositif (22) divisant le courant d'air venant dudit échangeur de chaleur.
